# EUROPÄISCHE PATENTSCHRIFT

(11) **EP 1 106 506 B1**
(45) Veröffentlichungstag und Bekanntmachung des Hinweises auf die Patenterteilung: **17.03.2004**
(21) Anmeldenummer: 00811102.3
(22) Anmeldetag: 21.11.2000
(51) Int. Cl.: B65B 9/06

(54) **Verfahren und Vorrichtung zur Herstellung von 3-Siegelrandbeuteln mit eingeschweisstem Verschlussprofil**
Method and device for making bags having 3 sealed edges with a closing profile sealed inside them
Procédé et dispositif pour fabriquer des sacs ayant 3 bords scellés avec un profil de fermeture scellé à l'intérieur de ceux-ci

(30) Priorität: 03.12.1999 CH 221799
(43) Veröffentlichungstag der Anmeldung: 13.06.2001
(73) Patentinhaber: SIG Pack Systems AG, 8222 Beringen (CH)
(72) Erfinder: Kunz, Rico, 8160 Uster (CH); Strasser, Thomas, 8463 Benken (CH); Wanner, Ernst, 8200 Schaffhausen (CH); Loewenthal, Horst, 79761 Waldshut-Tiegen (CH)
(74) Vertreter: Clerc, Natalia

(56) Entgegenhaltungen:
- US-A- 4 876 842
- US-A- 5 322 579

## Beschreibung

Aus der EP-B-667 288 ist ein Verfahren und eine Vorrichtung zur Herstellung von 3-Siegelrandbeuteln mit eingeschweisstem Verschlussprofil bekannt. Von einem Vorrat wird eine Verpackungsfolie schrittweise abgezogen und um einen Kragen zu einem zylindrischen, nach unten laufenden Schlauch geformt. Benachbart den beiden sich überlappenden Längsrändern der Folie werden Verschlussprofilstücke zwischen die Folienränder zugeführt und mit den Folien durch taktweise gegen die Folien bewegte Siegelbacken versiegelt. Das zu verpackende Produkt wird portionenweise von oben durch den Kragen hindurch eingefüllt. Anschliessend wird die so gebildete Packung mit einer Quersiegelnaht durch taktweise arbeitende Siegelbacken versiegelt und die Packung abgetrennt. Danach erfolgt ein Vorschubschritt, worauf der nächste Schlauchabschnitt gefüllt wird. Die Verschlussprofilstücke sind annähernd so lang wie der innere Abstand zwischen den Quersiegelnähten. Eine ähnliche derartige Vorrichtung ist in der WO 99/20529 beschrieben, die ebenfalls schrittweise arbeitet.

Aus der EP-A-939 034 ist eine weitere Vorrichtung zur Herstellung von 3-Siegelrandbeuteln bekannt. Es handelt sich um eine horizontale Schlauchbeutelmaschine. Der Zipper wird als kontinuierlich durchgehendes Band zwischen Längsränder einer kontinuierlich abgezogenen, um die Produkte gefalteten Folie eingeschweisst und zugleich wird an den freien Kanten die Folie verschweisst. In einer Quersiegelstation werden Quersiegelnähte gebildet und die Einzelbeutel abgetrennt.

Der vorliegenden Erfindung liegt die Aufgabe zugrunde, ein Verfahren und eine Vorrichtung der obigen Art anzugeben, mit denen die Verpackungsgeschwindigkeit erhöht werden kann. Diese Aufgabe wird durch die Merkmalskombination der Ansprüche 1 und 4 gelöst.

Nachfolgend wird ein Ausführungsbeispiel der Erfindung anhand der Zeichnung erläutert. Darin zeigt:
- Figur 1: eine Seitenansicht einer erfindungsgemässen Vorrichtung,
- Figur 2: eine Draufsicht, und
- Figur 3: eine Variante der Ausführungsform nach Figuren 1 und 2.

Die Vorrichtung nach Figuren 1 und 2 hat einen ersten Vorrat 10 für eine thermoplastische Verpackungsfolie 11 oder eine Verbundfolie und einen zweiten Vorrat 12 für ein Verschlussprofil 13 (Zipper). Die Folie 11 wird in einer Faltstation 14 über eine Faltkante in bekannter Weise um die in regelmässigen Abständen in ebenfalls bekannter Weise zugeführten Produkte 15 zu einem flachen, horizontalen Schlauch 16 gefaltet. Die Faltstation 14 ist in Figuren 1 und 2 in Transportrichtung A des Schlauches 16 stark verkürzt gezeichnet. Alternativ kann der Vorrat 10 auch einen bereits gefalteten Schlauch enthalten. Der Schlauch 16 wird mit einer ersten Vorschubeinheit 17 kontinuierlich vom Vorrat 10 abgezogen. Die Einheit 17 besteht aus zwei Transportrollenpaaren 18, 19 bzw. 20, 21. Jede Rolle 18-21 besteht aus zwei koaxialen, auf der gleichen Welle 25, 26 montierten Einzelrollen 18a, 18b, 20a, 20b. Mindestens eine der Rollen 18, 20 jedes Paares ist durch einen Servomotor 27, 28 angetrieben. Die Einzelrollen 18a, 20a erfassen die Folie entlang deren freien Kanten 29. Die Einzelrollen 18b, 20b haben eine Umfangsnut entsprechend dem halben Querschnittsprofil des Verschlussprofils 13. Die Motoren 27, 28 sind mit Drehwinkelfühlern 31 verbunden. Für die Vorschubeinheit 17 kann alternativ auch nur ein einziger Motor 27 vorgesehen sein, der beide Rollenpaare 18, 19, 20, und 21 synchron antreibt. Die Motoren 27, 28 und Winkelfühler 31 sind mit einer Steuereinrichtung 32 verbunden.

Das Verschlussprofil 13 wird durch eine zweite Vorschubeinheit 37 vom Vorrat 12 abgezogen. Die Einheit 37 umfasst ein Transportrollenpaar 38, das von einem Servomotor 39 mit Winkelfühler 40 angetrieben ist, die ebenfalls mit der Steuereinrichtung 32 verbunden sind. Die Rollen 38 haben eine Umfangsnut 41 entsprechend der Nut 30. Stromabwärts der Rollen 38 ist eine Trenneinrichtung 42 zum Trennen des Verschlussprofils 13 in Verschlussprofilstücke 43 einstellbarer Länge angeordnet. Die Einrichtung 42 besteht aus einem umlaufenden Messer 44, dass durch einen weiteren Servomotor 45 mit Winkelfühler 46 angetrieben ist. Diese sind ebenfalls mit der Einrichtung 32 verbunden. Das Messer 44 arbeitet mit einem umlaufenden oder stationären Gegenhalter 47 zusammen.

Die Profilstücke 43 werden von der Einheit 37 zwischen die beiden Folien beabstandet von aber benachbart den Kanten 29 zugeführt. Zwischen den beiden Rollenpaaren 18, 19 bzw. 20, 21 sind zwei Längs-Siegelstationen 50, 51, zur Bildung einer Längssiegelnaht 49 und zum beidseitigen Aufsiegeln der Folie 11 auf die Profilstücke 43 angeordnet. Die Stationen 50, 51 bestehen aus je einem Paar von kontinuierlich zumindest beinahe aneinanderliegenden, beheizten Siegelbacken 52, 53. Diese können auf der der Folie 11 zugewandten Seite mit PTFE beschichtet sein. Die Folie 11 wird durch das Rollenpaar 20, 21 kontinuierlich zwischen den Backen 50, 51 durchgezogen. Die Rollen 20, 21 können gekühlt sein. Sie sorgen dann für ein rasches Abkühlen der Siegelnähte.

Stromabwärts des Rollenpaares 20, 21 ist eine Quersiegelstation 56 angeordnet. Sie besteht aus zwei auf ovalen Bahnen 57 umlaufenden Quersiegelbacken 58, 59. In die Backen 58, 59 kann eine Trenneinrichtung bestehend aus einem Messer 60 und einem Gegenhalter 61 integriert sein. Die Art der Führung der Backen 58, 59 ist im Stand der Technik bekannt. Durch dieses Messer wird der Schlauch 16 in Einzelbeutel 66 unterteilt.

Bei einer der Rollen 18, 19 kann noch ein Fühler 62 angeordnet werden, der ebenfalls mit der Steuereinrichtung 32 verbunden ist. Der Fühler 62 kann zum Beispiel ein Kraftfühler oder ein Wegfühler sein. Wenn das vorlaufende Ende 63 eines Profilstücks 43 zwischen den Rollen 18b, 19b erfasst wird, werden diese nämlich leicht auseinandergerückt zum Erzeugen der nötigen Anpresskraft der Folie auf das Profilstück 43. Diese erhöhte Anpresskraft oder die dadurch bedingte Verschiebung wird mit dem Fühler 62 erfasst.

Im Betrieb arbeitet die beschriebene Vorrichtung wie folgt: Die Folie 11 wird von der Einheit 17 kontinuierlich abgezogen. Die Einheit 37 transportiert das Profil 13 ebenfalls kontinuierlich. Wenn der Fühler 62 anspricht, löst dessen Signal über die Einrichtung 32, verzögert durch einen einstellbaren, mit dem Winkelfühler 31 gemessenen Drehwinkel, eine Drehung des Messers 44 um 360° aus, wobei die Umlaufgeschwindigkeit der Schnittkante der Vorschubgeschwindigkeit des Profils 13 entspricht, die mit der Abzugsgeschwindigkeit der Folie 16 synchronisiert ist. Sobald der Trennschnitt ausgeführt ist, verlangsamt die Einrichtung 32 den Motor 39 kurzfristig und beschleunigt ihn anschliessend wieder auf die Synchron-Geschwindigkeit. Auf diese Weise wird ein Abstand x zwischen dem vorlaufenden Ende 63 des Profilstücks 43 und dem nachlaufenden Ende 64 des vorangegangenen Profilstücks 43 gebildet. Dieser Abstand x entspricht der Breite b der Quersiegelbacken 61 oder ist geringfügig grösser. Die Quersiegelnähte 65 werden nur in dieser Lücke zwischen zwei aufeinanderfolgenden Profilstücken 43 gebildet. Dadurch wird eine einwandfreie Versiegelung und eine gute Dichtheit erzielt. Wegen des kontinuierlichen Abzugs wird eine hohe Verpackungsleistung erzielt.

Alternativ zur Auslösung des Messers 44 durch den Fühler 62 kann der Befehl zum Auslösen der Trennbewegung durch das Messer 44 auch ausschliesslich vom Drehwinkel des Rollenpaares 18, 19 abgeleitet werden, der mit dem Fühler 31 gemessen wird. Durch die beschriebene Art der Steuerung wird eine exakte Positionierung der Verschlussprofilstücke 43 zwischen den Quernähten 65 erreicht. Die Einrichtung 37 kann auch zum Nachrüsten bestehender Schlauchbeutel-Verpackungsmaschinen eingesetzt werden. Die Vorrichtung eignet sich vor allem für Horizontal-Schlauchbeutel-Verpackungsmaschinen.

Figur 3 zeigt einen Ausschnitt einer Variante der Ausführungsform nach Figuren 1 und 2. In Figuren 1 und 2 sind die Rollen 38 und der Vorrat 12 in der vertikalen Mittelebene durch die Siegelbacken 53 angeordnet. Bei der Variante nach Figur 3 ist die vertikale Ebene durch die Rollen 38, das Messer 44 und den Vorrat dagegen unter einem spitzen Winkel zu dieser Mittelebene angeordnet. Die abgeschnittenen Verschlussprofilstücke 43 werden durch eine abgebogene Führungsschiene 70 den Rollen 18b, 19b zugeführt. Diese Variante kann Vorteile bei der Zuführung der Produkte 15 zwischen die gefaltete Folie 11 haben.

## Patentansprüche

1. Verfahren zur Herstellung von 3-Siegelrandbeuteln (66) mit eingesiegeltem Verschlussprofil, wobei eine Verpackungsfolie (11) von einem ersten Vorrat (10) durch eine erste Vorschubeinheit (17) kontinuierlich abgezogen und um die zu verpackenden Produkte (15) gefaltet wird, wobei abgelängte Verschlussprofilstücke (43) mittels einer zweiten Vorschubeinheit (37) zwischen die beiden Längsränder der Folie (11) benachbart aber beabstandet von deren Längskanten (29) eingeschoben werden, wobei aufeinanderfolgende Verschlussprofilstücke (43) Abstand voneinander haben, wobei anschliessend die beiden Längsränder der Folie (11) benachbart ihren Kanten (29) zu einer Längssiegelnaht (49) versiegelt und die Folie (11) beidseitig auf die Verschlussprofilstücke (43) aufgesiegelt wird, und wobei mit einer Quersiegeleinrichtung (56) zwischen aufeinanderfolgenden Verschlussprofilstücken (43) querversiegelt und die einzelnen Beutel (66) voneinander getrennt werden.

2. Verfahren nach Anspruch 1, wobei es eine Trenneinrichtung (44) zum Abtrennen der Verschlussprofilstücke (43) von einem kontinuierlichen zugeführten Verschlussprofil (13) aufweist, und wobei nach jedem Trennvorgang die zweite Vorschubeinheit (37) verlangsamt und anschliessend wieder auf die Abzugsgeschwindigkeit der Folie (11) beschleunigt wird.

3. Verfahren nach Anspruch 1 oder 2, wobei die Vorschubrichtung des Schlauches (16) horizontal ist.

4. Vorrichtung zur Herstellung von 3-Siegelrandbeuteln (66) mit eingesiegeltem Verschlussprofil, umfassend
- einen ersten Vorrat (10) für eine Verpackungsfolie (11),
- eine erste Vorschubeinheit (17) zum Abziehen der Folie (11) mit einem kontinuierlich angetriebenen ersten Motor (27, 28),
- eine Faltstation (14) zur Bildung eines flachen, einseitig offenen Schlauches (16) zur Aufnahme der zu verpakkenden Produkte (15),
- eine zweite Vorschubeinheit (37) mit einem zweiten Motor (39) zur Zufuhr von abgelängten Verschlussprofilstücken (43) zwischen die beiden Längsränder der Folie (11),
- eine erste Siegelstation (51) mit zwei kontinuierlich zumindest beinahe aneinander anliegenden ersten Siegelbakken (53) zum Versiegeln der Verschlussprofilstücke (43) mit der Folie (11) benachbarten freien Kanten (29) der Folie (11),
- eine zweite Siegelstation (50) mit kontinuierlich zumindest beinahe aneinander anliegenden zweiten Siegelbacken (52) zum Längsversiegeln der beiden Folienränder benachbart den freien Kanten (29) aber ausserhalb der Verschlussprofilstücke (43),
- eine dritte Siegelstation (56) zum Bilden von Quernähten (65) zwischen den freien Enden aufeinanderfolgender Verschlussprofilstücke (43), und
- eine Trenneinrichtung (60) zum Querschneiden des Schlauches (16) annähernd in der Mitte der Quernähte (65),
wobei mindestens ein Teil (20, 21) der ersten Vorschubeinheit (17) stromabwärts der ersten und zweiten Siegelstation (50, 51) angeordnet ist.

5. Vorrichtung nach Anspruch 4, wobei eine Steuereinrichtung (32) zum Steuern der zweiten Vorschubeinheit (37) angeordnet ist, die zweite Vorschubeinheit (37) eine zweite Trenneinrichtung (44) mit einem dritten Motor (45) zum Abtrennen der Verschlussprofilstücke (43) von einem kontinuierlich zugeführten Verschlussprofil (13) aufweist, und wobei der erste und dritte Motor (27, 45) je mit einem Winkelfühler (31, 46) verbunden sind, die mit der Steuereinrichtung (32) verbunden sind.

6. Vorrichtung nach Anspruch 5, wobei die erste Vorschubeinheit (17) zusätzlich ein Antriebsrollenpaar (18, 19) stromaufwärts der ersten und zweiten Siegeleinrichtung (50, 51) aufweist, und wobei zusätzlich ein mit der Steuereinrichtung (32) verbundender Fühler (62) angeordnet ist, der anspricht, wenn das vorlaufende Ende (63) des Verschlussprofilstücks (43) vom Antriebsrollenpaar (18, 19) erfasst wird.

7. Vorrichtung nach Anspruch 5 oder 6, wobei der dritte Motor (45) durch die Steuereinrichtung (32) taktweise angetrieben ist, wenn der Drehwinkel des ersten Motors (27) einen vorgegebenen Wert erreicht hat oder wenn der Fühler (62) anspricht.

8. Vorrichtung nach einem der Ansprüche 5-7, wobei der zweite Motor (39) kurzfristig verzögert wird, sobald ein Verschlussprofilstück (43) abgeschnitten ist und anschliessend wieder auf die Transportgeschwindigkeit des Schlauches (16) beschleunigt wird.

9. Vorrichtung nach einem der Ansprüche 5-8, wobei die zweite Trenneinrichtung (44) als ein um eine Achse rotierendes Messer ausgebildet ist, das mit einem Gegenhalter (47) kooperiert.

10. Vorrichtung nach einem der Ansprüche 4-9, wobei die ersten Siegelbacken (53) eine der Verschlussprofilstück-Geometrie entsprechende Vertiefung in der Siegelfläche aufweisen.

## Claims

1. A method for producing bags (66) with three sealed edges and a sealed-in closing section, wherein a packaging foil (11) is withdrawn continuously from a first supply (10) by means of a first feed unit (17) and is folded around the products (15) to be packaged, whereby cut-off lengths of closing profile sections (43) are inserted between the two longitudinal edge regions of the foil (11) by means of a second feed unit (37) adjacent but at a distance to its longitudinal edges (29), whereby successive closing profile sections (43) are spaced apart, whereby the two longitudinal edge regions of the foil (11) are subsequently sealed next to their edges (29) to form a longitudinal sealing seam (49) and the foil (11) is sealed on both sides onto the closing profile sections, and whereby a traverse seal using transverse sealing device (56) to effect transverse sealing of successive closing profile sections (43) is made and the individual bags (66) are separated from each other.

2. A method according to claim 1, further comprising a separating device (44) for cutting off the closing profile sections (43) from a continuously supplied closing profile section (13) and whereby the second feed unit (37) is slowed after each separating operation and subsequently accelerated to the withdrawing speed of the foil (11).

3. A method according to one of claims 1 or 2, wherein the first feed direction of the tube (16) is horizontal.

4. A device for producing bags (66) with three sealed edges and a sealed-in closing section, comprising
- a first supply (10) of a packaging foil (11);
- a first feed unit (17) for withdrawing the foil (11) using a continuously driven first motor (27, 28);
- a folding station (14) for forming a flat tube (16) for reception of the products (15) to be packaged, the tube (16) being open on one side,
- a second feed unit (37) having a second motor (39) for supplying cut-off lengths of closing profile sections (43) between the two longitudinal edge regions of the foil (11);
- a first sealing station (51) having two first sealing jaws (53) that are continuously at least approximately abutting each other for sealing the closing profile sections (43) with free edges (29) of the foil (11),
- a second sealing station (50) with continuously at least approximately abutting second sealing jaws (52) for longitudinal sealing of the two foil edge regions being adjacent to the free edges (29) but outside of the closing profile sections (43),
- a third sealing station (56) for forming transverse seams (65) between the free ends of successive closing profile sections (43); and
- a separating device (60) that cuts the tube (16) transversely at least approximately in the center of the transverse seams (65), wherein at least a portion (20, 21) of the first feed unit (17) is arranged downstream of the first and second sealing stations (50, 51).

5. A device according to claim 4, further comprising a control device (32) for controlling the second feed unit (37), wherein the second feed unit (37) has a second separating device (44) having a third motor (45) for cutting off the closing profile sections (43) from a continuously supplied closing profile (13), and wherein the first and third motors (27, 45) are respectively each connected to a rotary sensor (31, 46) connected to the control device (32).

6. A device according to claim 5, wherein the first feed unit (17) further comprises a pair of drive rollers (18, 19) located upstream of the first and second sealing device (50, 51) and wherein further a sensor (62) connected to the control device (32) is arranged that senses when the leading end (63) of the closing profile section (43) is gripped by the drive roller pair (18, 29).

7. A device according to claim 5 or 6, wherein the third motor (45) is driven with a timed operation by the control device (32) when the angel of rotation of the first motor (27) has reached a predetermined value or in response to the sensor (62).

8. A device according to one of claims 5 to 7, wherein the second motor (39) is briefly delayed as soon as a closing profile section (43) is cut off and is then subsequently accelerated again to the transporting speed of the tube (16).

9. A device according to one of claims 5 to 8, wherein the second separating device (44) is formed as a blade which rotates around a shaft and operates jointly with a counter part (47).

10. A device according to one of claims 4 to 9, wherein the first sealing jaws (53) have a depression in the sealing surface that corresponds to a geometry of the closing profile section.

## Revendications

1. Procédé pour fabriquer des sachets ayant trois bords scellés (66) avec un profil de fermeture scellé à l'intérieur de ceux-ci, dans lequel on prélève un film d'emballage (11) en continu d'une première réserve (10) à l'aide d'une première unité d'avance (17) et on le replie autour des produits à emballer (15), dans lequel on insère des morceaux de profil de fermeture coupés à longueur (43), au moyen d'une deuxième unité d'avance (37), entre les deux bords longitudinaux du film (11) à proximité mais à distance de leurs arêtes longitudinales (29), dans lequel des morceaux de profil de fermeture successifs (43) présentent une distance de l'un à l'autre, dans lequel on scelle ensuite les deux bords longitudinaux du film (11) à proximité de leurs arêtes (29) en un joint scellé longitudinal (49) et on scelle le film (11) sur les deux faces sur les morceaux de profil de fermeture (43), et dans lequel on scelle transversalement entre des morceaux de profil de fermeture successifs (43) avec un dispositif de scellage transversal (56), et on sépare les uns des autres les sachets individuels (66).

2. Procédé selon la revendication 1, dans lequel il présente un dispositif de coupe (44) pour séparer les morceaux de profil de fermeture (43) d'un profil de fermeture (13) à alimentation continue, et dans lequel on ralentit la deuxième unité d'avance (37) après chaque opération de coupe et on l'accélère ensuite à nouveau à la vitesse de prélèvement du film (11).

3. Procédé selon la revendication 1 ou 2, dans lequel le dispositif d'avance de la gaine (16) est horizontal.

4. Dispositif pour fabriquer des sachets ayant trois bords scellés (66) avec un profil de fermeture scellé à l'intérieur de ceux-ci, comprenant
- une première réserve (10) pour un film d'emballage (11),
- une première unité d'avance (17) pour prélever le film (11) avec un premier moteur entraîné en continu (27, 28),
- une station de pliage (14) pour la formation d'une gaine plate, ouverte d'un côté (16) destinée à recevoir les produits à emballer (15),
- une deuxième unité d'avance (37) avec un deuxième moteur (39) pour l'insertion de morceaux de profil de fermeture coupés à longueur (43) entre les deux bords longitudinaux du film (11),
- une première station de scellage (51) avec deux premières mâchoires de scellage (53) au moins presqu'appliquées l'une contre l'autre en continu pour sceller les morceaux de profil de fermeture (43) avec des arêtes libres (29) du film (11) voisines du film (11),
- une deuxième station de scellage (50) avec des deuxièmes mâchoires de scellage (52) au moins presqu'appliquées l'une contre l'autre en continu pour le scellage longitudinal des deux bords du film à proximité des arêtes libres (29) mais à l'extérieur des morceaux de profil de fermeture (43),
- une troisième station de scellage (56) pour la formation de coutures transversales (65) entre les extrémités libres de morceaux de profil de fermeture successifs (43), et
- un dispositif de coupe (60) pour la coupe transversale de la gaine (16) approximativement au milieu des coutures transversales (65),
dans lequel au moins une partie (20, 21) de la première unité d'avance (17) est disposée en aval de la première et de la deuxième stations de scellage (50, 51).

5. Dispositif selon la revendication 4, dans lequel un dispositif de commande (32) est disposé pour commander la deuxième unité d'avance (37), la deuxième unité d'avance (37) présente un deuxième dispositif de coupe (44) avec un troisième moteur (45) pour séparer les morceaux de profil de fermeture (43) d'un profil de fermeture (13) à alimentation continue, et dans lequel le premier et le troisième moteurs (27, 45) sont raccordés chacun à un capteur d'angle (31, 46), qui sont reliés au dispositif de commande (32).

6. Dispositif selon la revendication 5, dans lequel le premier dispositif d'avance (17) présente en plus une paire de rouleaux entraîneurs (18, 19) en amont du premier et du deuxième dispositifs de scellage (50, 51), et dans lequel est en plus disposé un capteur (62) raccordé au dispositif de commande (32), qui réagit lorsque l'extrémité avant (63) du morceau de profil de fermeture (43) est saisie par la paire de rouleaux entraîneurs (18, 19).

7. Dispositif selon la revendication 5 ou 6, dans lequel le troisième moteur (45) est entraîné pas à pas par le dispositif de commande (32), lorsque l'angle de rotation du premier moteur (27) a atteint une valeur prédéterminée ou lorsque le capteur (62) réagit.

8. Dispositif selon l'une quelconque des revendications 5 - 7, dans lequel le deuxième moteur (39) est brièvement retardé, dès qu'un morceau de profil de fermeture (43) est coupé, et il est ensuite à nouveau accéléré jusqu'à la vitesse de transport de la gaine (16).

9. Dispositif selon l'une quelconque des revendications 5 - 8, dans lequel le deuxième dispositif de coupe (44) se présente sous la forme d'un couteau tournant autour d'un axe, qui coopère avec un appui opposé (47).

10. Dispositif selon l'une quelconque des revendications 4 - 9, dans lequel les premières mâchoires de scellage (53) présentent dans la face de scellage un creux correspondant à la géométrie du morceau de profil de fermeture.
